# EUROPÄISCHE PATENTSCHRIFT

(11) **EP 0 617 753 B1**
(45) Veröffentlichungstag und Bekanntmachung des Hinweises auf die Patenterteilung: **16.10.1996**
(21) Anmeldenummer: 92924672.6
(22) Anmeldetag: 05.12.1992
(51) Int. Cl.: F01C 1/356, F04C 2/356

(54) **ROTATIONSKOLBENPUMPE**
ROTARY PISTON PUMP
POMPE A PISTON ROTATIF

(30) Priorität: 20.12.1991 DE 9115838 U
(43) Veröffentlichungstag der Anmeldung: 05.10.1994
(73) Patentinhaber: Rappenhöner, Hans Richard, 51789 Lindlar (DE)
(72) Erfinder: Rappenhöner, Hans Richard, 51789 Lindlar (DE)
(74) Vertreter: Zapf, Christoph, Dipl.-Ing.
(86) Internationale Anmeldenummer: EP9202813
(87) Internationale Veröffentlichungsnummer: WO9313296

(56) Entgegenhaltungen:
- EP-A- 0 065 591
- US-A- 892 351
- US-A- 935 489
- US-A- 996 272
- US-A- 4 123 205

## Beschreibung

Die vorliegende Erfindung betrifft eine Rotationskolbenpumpe zum Fördern von fließ- oder rieselfähigen, insbesondere flüssigen, pastösen oder körnigen Medien, bestehend aus einem Pumpengehäuse mit einem eine zylindrische Innenumfangsfläche aufweisenden Zylinderraum, in den mindestens ein Einlaß und mindestens ein Auslaß münden, sowie aus einem innerhalb des Zylinderraumes um eine zu diesem koaxiale Rotationsachse rotationsantreibbar gelagerten Rotationskolben mit einer Außenumfangsfläche, deren radialer Abstand zur Rotationsachse sich über den Umfang derart ändert, daß der Rotationskolben mit mindestens einem Bereich der Außenumfangsfläche dichtend mit der Innenumfangsfläche des Zylinderraumes zusammenwirkt und bereichsweise von der Innenumfangsfläche um einen zur Rotationsachse radialen Hubabstand beabstandet ist, so daß bei Rotation des Rotationskolbens jeweils im Bereich des Einlasses zum Ansaugen des zu fördernden Mediums eine sich im Volumen vergrößernde Arbeitskammer gebildet wird, die sich dann nach fortgesetzter Rotation im Bereich des Auslasses zum Verdrängen des Mediums im Volumen wieder verkleinert, wobei die jeweilige Arbeitskammer zumindest während ihrer Volumenvergrößerung bzw. -verkleinerung von mindestens einem in Rotationsrichtung gesehen vor dem Einlaß bzw. hinter dem Auslaß angeordneten Trennschieber begrenzt wird, der in dem Pumpengehäuse bei Rotation des Rotationskolbens in im wesentlichen radialer Richtung zur Rotationsachse derart hin- und herverschoben wird, daß er mit seiner dem Rotationskolben zugekehrten Oberfläche stets dichtend mit der Außenumfangsfläche des Rotationskolbens zusammenwirkt, wobei die Verschiebung des Trennschiebers zwangsweise mittels einer mit dem Rotationskolben synchronisierten Antriebseinrichtung erfolgt.

Zu Rotationskolbenpumpen allgemeiner Art sei beispielsweise auf "Lueger, Lexikon der Technik", DVA-Stuttgart, Band 7 1965, Seite 218, Bild 7 bzw. Band 16 1970, Seiten 243, 244, Bild 6, verwiesen. Jede dieser bekannten Pumpen besitzt einen Einlaß und einen diesem entgegen der Rotationsrichtung direkt benachbarten und in Rotationsrichtung um einen umfänglichen "Förderweg" beabstandeten Auslaß. Der Rotationskolben besitzt einen zylindrischen Außenumfang und ist derart exzentrisch mit einer zum Zylinderraum koaxialen Welle verbunden, daß er an einer Stelle seines Außenumfanges die Innenumfangsfläche des Zylinderraumes linienförmig tangiert, wodurch bei seiner Rotation volumenveränderliche Arbeitskammern gebildet werden. Zwischen Einlaß und Auslaß ist zur Trennung zwischen Saugseite und Druckseite ein Trennschieber angeordnet, der jeweils die sich bei Drehung des Rotationskolbens im Bereich des Einlasses vergrößernde Arbeitskammer von der sich im Bereich des Auslasses verkleinernden Arbeitskammer trennt. Dies bedeutet, daß der Trennschieber jeweils die Arbeitskammern vor dem Einlaß und hinter dem Auslaß begrenzt. Der Trennschieber wird dabei durch eine Feder an den Außenumfang des Rotationskolbens angepreßt und daher bei Drehung des Kolbens unmittelbar von diesem hin- und herbewegt. Dies ist deshalb nachteilig, weil eine hohe Reibung zwischen dem Trennschieber und dem Rotationskolben verbunden mit entsprechend hohem Verschleiß auftritt. Dieser Nachteil läßt sich nur durch eine Schmierung reduzieren, was aber nur dann unproblematisch ist, wenn eine Schmierung durch das zu fördernde Medium selbst erfolgen kann, d.h. wenn es sich bei dem Medium beispielsweise um Öl handelt. Soll jedoch ein anderes Medium gefördert werden, kommt eine Schmierung allenfalls bedingt in Frage, um nämlich das Medium nicht mit dem Schmiermittel zu "verunreinigen", d.h. chemisch zu verändern. Insbesondere zum Fördern von Lebensmitteln, wie z.B. Molkereiprodukten, sind daher die bekannten Pumpen nicht oder nur bedingt geeignet. Die beschriebene Federbelastung des Trennschiebers ist ferner auch insofern nachteilig, als es unter bestimmten Betriebsbedingungen zu Resonanzerscheinungen kommen könnte, die ein "Flattern" des Trennschiebers und damit ungewollte Undichtigkeiten zwischen Saug- und Druckseite zur Folge haben könnten. Deshalb muß stets eine Feder-Abstimmung derart erfolgen, daß die Eigenschwingung des "Feder/Trennschieber-Systems" gegenüber der Rotationsfrequenz hoch ist. Dies kann in der Regel nur zufriedenstellend erreicht werden, wenn eine starke Feder (hohe Federkraft) verwendet wird, was aber nachteiligerweise wiederum die Reibung zwischen dem Trennschieber und dem Rotationskolben vergrößert.

Die Druckschrift DE-U-69 31 657 beschreibt eine Rotationspumpe, die einen im Querschnitt polygonalen Rotationskolben aufweist, der in einer zylindrischen Bohrung eines Gehäuses drehbar gelagert ist. Jeweils zwischen einer Auslaßleitung und einer in Drehrichtung auf diese folgenden Ansaugleitung ist ein diese Leitungen voneinander trennendes, schieberartiges Trennglied angeordnet, wobei jedes dieser Trennglieder im Kolbengehäuse verschiebbar geführt ist und unter Federdruck am Umfang des Kolbens anliegt. Hierzu ist ein Federelement vorgesehen, welches als Ringfeder ausgebildet ist und auf die Trennglieder radial zur Mitte gerichtete Federkräfte ausübt. Hieraus wird deutlich, daß diese bekannte Rotationspumpe im wesentlichen dem oben bereits gewürdigten Stand der Technik entspricht, weil die schieberartigen Trennglieder durch ihre Anlage an dem Rotationskolben unmittelbar von diesem bewegt werden. Es treten daher auch hier im wesentlichen die gleichen Nachteile auf.

Die französische Veröffentlichung FR-A-2 464 389 beschreibt eine Hydraulikmaschine, die sowohl als Pumpe als auch als Motor verwendbar ist. Auch hier werden Trennschieber unmittelbar durch ihre Anlage an Nockenflächen des Gehäuses bewegt.

Die EP-A-0 065 591 betrifft eine insbesondere als Motor verwendbare Rotationskolbenmaschine der eingangs erläuterten, gattungsgemäßen Art. Dabei ist es zwar an sich bekannt, die Schieber über eine Antriebseinrichtung zwangsweise anzutreiben, wozu der Rotationskolben seitliche Führungsnuten aufweist, in denen Führungselemente der Schieber geführt sind. Allerdings ist bei dieser bekannten Maschine vor allem die Abdichtungsproblematik besonders angesprochen wozu es unter anderem als zwingend erforderlich offenbart ist, daß die Trennschieber stets über Dichtleisten auf dem Kolben aufliegen, und zwar soll der Schieber sogar durch Gasdruck und/oder Federdruck gegen den Kolben gepreßt werden.

Des weiteren sind auch aus einigen recht alten Dokumenten Rotationskolbenmaschinen (insbesondere Dampfmaschinen) an sich bekannt, bei denen es bezüglich einer "Trennschieber-Antriebseinrichtung" auf eine hermetische Abdichtung der jeweiligen Arbeitskammer ankommt.

So ist auch bei der in der US-A-996 272 beschriebenen (Dampf-) Maschine eindeutig eine Anlage eines Schiebers auf einem Rotationskolben offenbart ("sliding abutment").

Entsprechendes gilt auch für die aus der US-A-935 489 bekannte Dampfmaschine, bei der ebenfalls ein Schieber als "sliding abutment", also als "verschiebbares Anlageelement", offenbart ist.

Schließlich beschreibt auch die US-A-892 351 eine Dampfmaschine mit einem solchen Anlageelement ("sliding abutment"), welches sogar mit einer zusätzlichen Dichtung ausgestattet ist.

Der Erfindung liegt die Aufgabe zugrunde, die gattungsgemäße Rotationskolbenpumpe so zu verbessern, daß sie einerseits verschleiß- und geräuscharm arbeitet und andererseits sich nicht nur zum Fördern von nahezu allen beliebigen Medien, sondern auch zum genauen Dosieren der jeweils geförderten Menge bzw. des Volumens des Mediums eignet.

Erfindungsgemäß wird dies dadurch erreicht, daß eine Dosiereinrichtung zum Variieren des in jeweils einer der Arbeitskammern geförderten Takt-Fördervolumens des jeweiligen Mediums vorgesehen ist. In dieser erfindungsgemäßen Ausgestaltung ist somit die Rotationskolbenpumpe praktisch als "Dosierpumpe" zu bezeichnen. Es lassen sich damit fließfähige bzw. rieselfähige Medien, insbesondere körnige, pulverförmige Medien, sehr genau dosieren. Hierauf wird in der folgenden Figurenbeschreibung noch genauer eingegangen werden.

Dadurch, daß in an sich bekannter Weise die Verschiebung des Trennschiebers zwangsweise mittels einer mit dem Rotationskolben synchronisierten Antriebseinrichtung erfolgt, ist es in bevorzugter Ausgestaltung der Erfindung vorteilhafterweise möglich, den bzw. jeden Trennschieber so zu führen, daß er stets, d.h. in jeder Rotationsstellung des Kolbens, über einen schmalen, definierten Dichtspalt von der Außenumfangsfläche des Rotationskolbens beabstandet ist, so daß in diesem Bereich eine Reibung mit allen nachteiligen Folgen vorteilhafterweise gänzlich vermieden werden kann. Es kann sich daher in diesem Bereich auch eine Schmierung erübrigen, so daß auch eine Verunreinigung des jeweils geförderten Mediums mit Schmiermittel gänzlich ausgeschlossen ist. Die erfindungsgemäße Pumpe eignet sich daher vor allem auch für Lebensmittel, wie insbesondere Molkereiprodukte, zumal aufgrund des prinzipiellen Aufbaus das Medium auch nahezu druckfrei gefördert wird ("Mitnahme" über die Arbeitskammern), so daß mechanisch empfindliche Medien, wie Emulsionen, sehr schonend gefördert werden; ein mechanisches "Zerschlagen" der Emulsion (z.B. Milch, Sahne und dergleichen), wie es z.B. bei nicht gattungsgemäßen Flügel- oder Kreiselpumpen auftreten könnte, wird vorteilhafterweise vermieden.

Es ist besonders vorteilhaft, wenn die Antriebseinrichtung als Nockenantrieb ausgebildet ist, der in einer bevorzugten Ausgestaltung mindestens eine synchron und koaxial mit dem Rotationskolben rotierende, als in Richtung der Rotationsachse offene Nut ausgebildete Nockenbahn (Steuerkurvenbahn) aufweist, in der jeweils ein mit dem Trennschieber über ein Bewegungsübertragungsglied verbundener Nocken geführt ist. Dabei ist die Nockenbahn bezüglich ihres umfänglichen Verlaufs genau an den Verlauf der Außenumfangsfläche des Rotationskolbens angepaßt, so daß der Trennschieber während der Drehung des Rotationskolbens durch radiale Hin- und Herbewegung mit seiner dem Kolben zugekehrten Oberfläche exakt dem Verlauf des Kolben-Außenumfanges folgt. Vorteilhafterweise werden dabei durch die erfindungsgemäße "Zwangsführung" auch die oben geschilderten Resonanzerscheinungen vermieden, so daß unter allen Betriebsbedingungen (z.B. bei jeder beliebigen Drehzahl) stets eine optimale Dichtwirkung im Bereich des jeweiligen Trennschiebers erhalten bleibt.

In einer besonders vorteilhaften Ausführungsform der Erfindung sind innerhalb des Pumpengehäuses mehrere, insbesondere drei, gleichmäßig über den Umfang des Zylinderraumes verteilt angeordnete Teilpumpen mit jeweils einem Einlaß und einem Auslaß gebildet. Dabei ist jeweils ein Einlaß einer der Teilpumpen einem Auslaß der entgegen der Rotationsrichtung benachbarten (in Rotationsrichtung vorgeordneten) Teilpumpe mit geringem Abstand benachbart angeordnet, und jeweils zwischen dem Auslaß der einen Teilpumpe und dem Einlaß der anderen Teilpumpe ist ein Trennschieber angeordnet. Alle vorhandenen Trennschieber werden dann von derselben Antriebseinrichtung angetrieben, indem in jeweils derselben Nockenbahn für jeden Trennschieber ein entsprechender Nocken geführt ist.

Weitere vorteilhafte Ausgestaltungsmerkmale der Erfindung sind in den Unteransprüchen sowie der folgenden Beschreibung enthalten.

Anhand von in der Zeichnung dargestellten, bevorzugten Ausführungsbeispielen soll im folgenden die Erfindung näher erläutert werden. Es ist zu bemerken, daß die Erfindung, d.h. die Dosiereinrichtung, nur in den Ausführungen nach Fig. 12 bis 15 verwirklicht ist, während die Fig. 1 bis 11 zur Erläuterung von vorteilhaften Konstruktionsmerkmalen und Ausgestaltungen dienen. Es zeigen:
- Fig. 1: eine axiale Vorderansicht einer Rotationskolbenpumpe in einer ersten Ausführungsform,
- Fig. 2: einen Halb-Axialschnitt längs der Linie II-II in Fig. 1,
- Fig. 3: eine axiale Vorderansicht in Pfeilrichtung III gemäß Fig. 2 unter Weglassung eines Gehäusedekkels,
- Fig. 4: eine axiale Rückansicht in Pfeilrichtung IV gemäß Fig. 2 unter teilweiser Weglassung eines Gehäusedeckels,
- Fig. 5: einen Teil-Querschnitt längs der Linie V-V in Fig. 2,
- Fig. 6: eine Draufsicht einer Einzelheit in Pfeilrichtung VI gemäß Fig. 2,
- Fig. 7: einen Teilschnitt längs der Linie VII-VII in Fig. 3,
- Fig. 8: einen Teil-Axialschnitt einer zweiten Ausführungsform einer Rotationskolbenpumpe,
- Fig. 9: eine Stirnansicht in Pfeilrichtung IX gemäß Fig. 8 unter Weglassung eines Gehäusedeckels,
- Fig. 10: einen Halb-Querschnitt längs der Linie X-X in Fig. 8,
- Fig. 11: einen Teilschnitt längs der Linie XI-XI in Fig. 9,
- Fig. 12: eine axiale Vorderansicht analog zu Fig. 1 in einer erfindungsgemäßen Ausführungsform der Rotationskolbenpumpe,
- Fig. 13: einen Teil-Axialschnitt längs der Linie XIII-XIII in Fig. 12,
- Fig. 14: eine axiale Vorderansicht wie in Fig. 12, d.h. in Pfeilrichtung XIV gemäß Fig. 13, allerdings unter Weglassung eines vorderen Gehäusedeckels, und
- Fig. 15: eine Ansicht analog zu Fig. 14, jedoch in einer weiteren Ausgestaltung der Erfindung.

In den verschiedenen Figuren der Zeichnung sind gleiche bzw. sich entsprechende Teile und Komponenten stets mit den gleichen Bezugsziffern bezeichnet, so daß jede eventuell nur einmal unter Bezugnahme auf eine bestimmte Figur vorhandene Beschreibung eines Teils analog auch für die anderen Figuren gilt, in denen dieses Teil ebenfalls zu erkennen ist.

Eine erfindungsgemäße Rotationskolbenpumpe 1 besitzt ein Pumpengehäuse 2 mit einem Zylinderraum 4, der eine zylindrische Innenumfangsfläche 6 aufweist (s. insbesonsere Fig. 3 und 5, Fig. 9 und 10 sowie Fig. 14 und 15). Das Pumpengehäuse 2 besitzt mindestens einen Einlaß 8 und mindestens einen Auslaß 10, die jeweils im Bereich der Innenumfangsfläche 6 in den Zylinderraum 4 münden. In den in Fig. 1 bis 7 und in Fig. 8 bis 11 dargestellten, bevorzugten Ausführungen sind aber innerhalb des Pumpengehäuses 2 mehrere, insbesondere drei, gleichmäßig über den Umfang des Zylinderraumes 4 verteilt angeordnete Teilpumpen 12, 14 und 16 gebildet, die jeweils einen Einlaß 8 und einen Auslaß 10 aufweisen (siehe hierzu insbesondere Fig. 1; in den übrigen Figuren sind die Ein- und Auslässe zumeist nur durch Strichpunktlinien angedeutet). Die Teilpumpen 12, 14, 16 sind jeweils um 120° umfänglich versetzt angeordnet. An den Einlässen 8 und Auslässen 10 sind nicht dargestellte Verbindungsleitungen anschließbar. Innerhalb des Zylinderraumes 4 ist über eine zu dem Zylinderraum 4 bzw. der Innenumfangsfläche 6 koaxiale Antriebswelle 18 ein Rotationskolben 20 rotationsantreibbar gelagert. Dieser Rotationskolben 20 besitzt eine derart ausgebildete Außenumfangsfläche 22, daß er bei seiner Rotation bereichsweise mit der Innenumfangsfläche 6 dichtend zusammenwirkt und bereichsweise zwischen seiner Außenumfangsfläche 22 und der Innenumfangsfläche 6 des Zylinderraumes 4 aufgrund eines radialen "Hubabstandes" jeweils Arbeitskammern 24 gebildet werden, deren Volumen sich zum Ansaugen eines zu fördernden Mediums ausgehend von dem jeweiligen Einlaß 8 vergrößert und bei fortgesetzter Rotation zum Verdrängen des Mediums in Richtung des jeweiligen Auslasses 10 wieder verkleinert.

Zur Trennung der einzelnen Teilpumpen 12, 14, 16 ist jeweils zwischen dem Auslaß 10 der einen Teilpumpe 12/14/16 und dem benachbarten Einlaß 8 der in Rotationsrichtung nächstliegenden Teilpumpe 14/16/12 ein Trennschieber 26 angeordnet, der eine axiale Länge aufweist, die der axialen Länge ("lichten Innenweite") des Zylinderraums 4 im wesentlichen - bis auf ein geringes Spiel - entspricht. Jeder Trennschieber 26 ist in dem Pumpengehäuse 2 in im wesentlichen radialer Richtung verschiebbar gelagert und wirkt zur Trennung jeweils einer "ansaugenden" Arbeitskammer 24 von einer "verdrängenden" Arbeitskammer 24 dichtend mit der Außenumfangsfläche 22 des Rotationskolbens 20 zusammen. Dies bedeutet, daß jeder Trennschieber 26 während der Rotation des Rotationskolbens 20 sich in radialer Richtung derart hin- und herbewegt, daß seine dem Rotationskolben 20 zugekehrte Oberfläche 28 die Außenumfangsfläche 22 des Rotationskolbens 20 tangiert, vorzugsweise jedoch über einen geringfügigen, schmalen Dichtspalt (in den Zeichnungen nicht erkennbar) von der Außenumfangsfläche 22 beabstandet ist.

Dies wird dadurch erreicht, daß jeder Trennschieber 26 von einer mit dem Rotationskolben 20 synchronisierten Antriebseinrichtung 30 derart in beiden radialen Richtungen hin und her angetrieben wird, daß er mit der dem Rotationskolben 20 zugekehrten Oberfläche 28 zwangsweise dem "radialen Hubabstands-Verlauf" der sich bei Drehung des Rotationskolbens 20 am Trennschieber 26 vorbeibewegenden Außenumfangsfläche 22 folgt. Die Bewegung der Trennschieber 26 ist in den Zeichnungsfiguren durch Doppelpfeile 32 veranschaulicht.

Wie zunächst einerseits in den Fig. 1 bis 7 und andererseits in den Fig. 8 bis 11 veranschaulicht ist, ist die Antriebseinrichtung 30 bevorzugt als Nockenantrieb ausgebildet und weist hierzu mindestens eine synchron und koaxial mit dem Rotationskolben 20 rotierende, als in Richtung der Rotationsachse 34 offene Nut ausgebildete Nockenbahn (Steuerkurve) 36 auf, in der für jeden Trennschieber 26 ein mit diesem über ein Bewegungsübertragungsglied 38 verbundener Nocken 40 geführt ist. Um hierbei auch im Bereich jedes in der Nockenbahn 36 geführten Nockens 40 eine möglichst geringe Reibung zu erzeugen, ist jeder Nocken 40 vorteilhafterweise als mit dem Bewegungsübertragungsglied 38 drehbar verbundene, in der Nockenbahn 36 abrollende Nockenrolle (Kurvenrolle) 42 ausgebildet. Die Nockenrolle 42 kann mit Vorteil von einem Wälzlager gebildet sein.

Die beiden Ausführungsbeispiele nach Fig. 1 bis 7 einerseits und Fig. 8 bis 11 andererseits unterscheiden sich vor allem durch den konstruktiven Aufbau des Bewegungsübertragungsgliedes 38. Diese Unterschiede sollen nun im folgenden erläutert werden.

Gemäß Fig. 1 bis 7 ist die Antriebseinrichtung 30 in einer separaten, von dem Zylinderraum 4 über eine Trennwand 44 getrennten Gehäusekammer 46 angeordnet. Diese Gehäusekammer 46 bildet praktisch ein "Getriebegehäuse". Die Antriebswelle 18 des Rotationskolbens 20 erstreckt sich durch eine Öffnung der Trennwand 44 und durch die Gehäusekammer 46 hindurch und ist in einem die Gehäusekammer 46 auf ihrer der Trennwand 44 abgekehrten Seite verschließenden Gehäusedeckel 48 gelagert. Auf der der Trennwand 44 gegenüberliegenden Seite des Zylinderraums 4 ist dieser durch einen weiteren Gehäusedeckel 50 verschlossen. Die Antriebswelle 18 erstreckt sich durch eine Öffnung des Gehäusedeckels 50 und eine hier angeordnete Lagerung nach außen und ist hier mit einem nicht dargestellten Antriebselement verbindbar. Beidseitig des Zylinderraums 4 ist dieser gegen die Antriebswelle 18 über jeweils einen Wellendichtring 52 abgedichtet. In der separaten Gehäusekammer 46 ist nun eine Kurvenscheibe 54 angeordnet und drehmomentschlüssig mit der Antriebswelle 18 verbunden, so daß sie synchron mit dem Rotationskolben 20 rotiert. Die Kurvenscheibe 54 weist auf ihrer der Trennwand 44 zugekehrten Seite die Nockenbahn 36 auf. Jeder der in die Nockenbahn 36 eingreifenden Nocken 40 ist - wie bereits erwähnt - über das Bewegungsübertragungsglied 38 mit dem zugehörigen Trennschieber 26 verbunden. Hierzu besteht bei dieser Ausführungsform (siehe insbesondere Fig. 2) das Bewegungsübertragungsglied 38 aus einem mit dem Nocken 40 verbundenen und aus dem Pumpengehäuse 2 bzw. der Gehäusekammer 46 nach außen geführten Führungsstößel 56, einem mit dem Trennschieber 26 verbundenen und über eine Dichtung 58 abgedichtet aus dem Pumpengehäuse 2 bzw. dem Zylinderraum 4 nach außen geführten Steuerstößel 60 sowie aus einem den Führungsstößel 56 außerhalb des Pumpengehäuses 2 mit dem Steuerstößel 60 verbindenden Verbindungsteil 62. Dieses Verbindungsteil 62 ist - wie am besten in Fig. 2 und 6 erkennbar ist - als brückenartige Mitnehmerlasche ausgebildet und jeweils starr mit den Stößeln 56 und 60 verbunden, insbesondere verschraubt. Die den Steuerstößel 60 abdichtende Dichtung 58 ist vorzugsweise als Dichtpaket aus mehreren Einzel-Dichtringen gebildet. Der Führungsstößel 56 und der Steuerstößel 60 sind in jeweils einem Lager 64 in zur Rotationsachse 34 senkrechter, d.h. radialer Richtung im wesentlichen kippfrei geführt. Jedes Lager 64 ist vorzugsweise als Umlauf-Kugelbuchse ausgebildet. Zudem sind hierbei natürlich die Stößel 56 und 60 jeweils im gleichen, in axialer Richtung fluchtenden Umfangsbereich der Pumpe angeordnet. Diese Ausführungsform eignet sich - aufgrund der "mediendichten" Trennung von Zylinderraum 4 und "Getriebegehäuse" (Gehäusekammer 46) praktisch für jedes beliebige Medium. Dabei kann vorteilhafterweise im Bereich der Antriebseinrichtung 30 sogar eine reibungsmindernde Schmierung erfolgen, ohne daß es zu Verunreinigungen des zu fördernden Mediums kommen könnte.

Bei der Ausführungsform nach Fig. 8 bis 11 ist demgegenüber die Antriebseinrichtung 30 zusammen mit dem Rotationskolben 20 in dem Zylinderraum 4 angeordnet. Wie sich insbesondere der Fig. 8 entnehmen läßt, ist bei dieser Ausführung der Zylinderraum 4 beidseitig unmittelbar von den Gehäusedekkeln 48 und 50 verschlossen; die Abdichtung nach außen erfolgt wiederum über die Wellendichtringe 52. Hier besitzt der Rotationskolben 20 vorzugsweise in seinen beiden Stirnflächen jeweils eine Nockenbahn 36, wobei für jeden Trennschieber 26 zwei Nocken 40 vorgesehen sind, die in jeweils einer der beiden Nockenbahnen 36 geführt sind. Das Bewegungsübertragungsglied 38 besteht hierbei zweckmäßigerweise aus zwei Führungsschiebern 66, die auf den gegenüberliegenden Stirnseiten des Rotationskolbens 20 angeordnet sind und jeweils einen der Nocken 40 mit einer Stirnseite des Trennschiebers 26 verbinden. Auch dies ist am besten in Fig. 8 zu erkennen. Die Führungsschieber 66 sind jeweils in Führungsausnehmungen des Pumpengehäuses, insbesondere in Führungsvertiefungen 68 der Gehäusedeckel 48 und 50, in radialer Richtung im wesentlichen kippfrei geführt. Diese Ausführungsform der erfindungsgemäßen Rotationskolbenpumpe 1 eignet sich insbesondere zum Fördern von "körnigen" und dickflüssigen (hochviskosen) Medien. Bei derartigen Medien kann nämlich gewährleistet werden, daß kein Medium in den Bereich der Antriebseinrichtung 30 gelangt, obwohl diese innerhalb des Zylinderraumes 4 angeordnet ist.

Im folgenden sollen nun noch vorteilhafte Ausgestaltungen erläutert werden, die für beide Ausführungsformen der Fig. 1 bis 7 und der Fig. 8 bis 11 gleichermaßen gelten.

Vorzugsweise sind die Ein- und Auslässe 8, 10 derart angeordnet sowie der Rotationskolben 20 bezüglich der dichtend mit der Innenumfangsfläche 6 des Zylinderraumes 4 zusammenwirkenden Bereiche seiner Außenumfangsfläche 22 derart ausgebildet, daß in allen Stellungen des Rotationskolbens 20 innerhalb jedes Teilventils 12, 14, 16 der Einlaß 8 von dem zugehörigen Auslaß 10 getrennt ist. Dies bedeutet, daß in keiner Kolbenstellung eine direkte "Durchgangsverbindung" vom Einlaß 8 zum Auslaß 10 besteht. Dies wird bei der bevorzugten Ausführungsform mit den drei jeweils um 120° zueinander versetzten Teilventilen 12, 14, 16 erfindungsgemäß dadurch erreicht, daß der Rotationskolben 20 einen Querschnitt aufweist, der zumindest annähernd einem regelmäßigen Polygon, und zwar mindestens einem Fünfeck, entspricht. Vorteilhafterweise ist hierbei der Rotationskolben 20 im Bereich der Ecken seines Querschnittes -in Umfangsrichtung gesehen - konvex gewölbt abgerundet ausgebildet. In diesen Bereichen wirkt der Rotationskolben 20 dichtend mit der Innenumfangsfläche 6 des Zylinderraumes 4 zusammen. Die Dichtwirkung kann - in Abhängigkeit vom jeweils zu fördernden Medium - durch eine axial ausgerichtete, linienförmige Anlage oder aber auch durch einen geringfügigen, definierten Dichtspalt erreicht werden. Zudem kann der Rotationskolben 20 in diesen Bereichen mit Vorteil auch nicht dargestellte, sich in axialer Richtung erstreckende, leistenartige Radialdichtungselemente aufweisen, die dann dichtend auf der Innenumfangsfläche 6 aufliegen. Des weiteren ist der Rotationskolben 20 in den Bereichen der Seitenflächen seines fünfeckigen Querschnittes vorzugsweise - in Umfangsrichtung gesehen - konkav gewölbt ausgebildet. Dies trägt zu einer Bildung bzw. Vergrößerung der Arbeitskammern 24 und damit auch zu einer Vergrößerung des Fördervolumens der Pumpe bei. Die konvexen und konkaven Wölbungen des Rotationskolbens 20 gehen natürlich zweckmäßigerweise stetig ineinander über. Hierzu wird insbesondere auf die Fig. 3 und 5 bzw. die Fig. 9 und 10 verwiesen. Es ist in diesem Zusammenhang ferner zweckmäßig, wenn auch die dem Rotationskolben 20 zugekehrte Oberfläche 28 jedes Trennschiebers 26 - wiederum in Rotationsrichtung gesehen - konvex gewölbt ausgebildet ist.

Wie bereits erwähnt, ist aufgrund dieser speziellen Ausgestaltung gewährleistet, daß in keiner Stellung des Rotationskolbens 20 ein Einlaß 8 mit dem zugehörigen Auslaß 10 verbunden ist. Vielmehr wird stets der Einlaß von dem Auslaß über mindestens einen "Dichtbereich" des Rotationskolbens 20 getrennt. Jeweils in einer Stellung des Rotationskolbens 20 befinden sich sogar zwei "Dichtbereiche" mit einer von diesen abgeschlossenen Arbeitskammer 24 zwischen dem Einlaß 8 und dem Auslaß 10 (siehe hierzu in Fig. 3 und 9 jeweils die "untere" Arbeitskammer 24).

Der Vollständigkeit halber sei nun noch erwähnt, daß das Pumpengehäuse 2 vorzugsweise aus rostfreiem Stahl (z.B. V2A) besteht, oder aber aus Nickel-Bronze oder aus Kunststoff. Der Rotationskolben 20 besteht aus Nickel-Bronze oder Kunststoff. Je nach Anwendungsfall kann aber für Gehäuse und/oder Kolben z.B. auch ein Keramikmaterial verwendet werden.

Die Funktion der Rotationskolbenpumpe 1 dürfte bereits durch die obige Beschreibung in Verbindung mit den Zeichnungen hinreichend klar geworden sein. Bei Rotation des Rotationskolbens 20 in Richtung der eingezeichneten Pfeile 70 wird das jeweilige Medium durch die Einlässe 8 in Richtung der Pfeile 72 angesaugt und nachfolgend in Richtung der Pfeile 74 über die Auslässe 10 verdrängt. Es ist an dieser Stelle jedoch darauf hinzuweisen, daß sich die Rotationspumpe 1 grundsätzlich für beide Drehrichtungen eignet (Rechts/Linkslauf); bei einer zur Pfeilrichtung 70 umgekehrten Drehrichtung würden sich lediglich die Funktionen der Ein- und Auslässe 8, 10 "vertauschen", d.h. jeder Einlaß 8 würde zum Auslaß und jeder Auslaß 10 würde zum Einlaß, so daß sich auch die Pfeile 72 und 74 entsprechend umkehren würden.

Die Pumpe arbeitet außerordentlich reibungs- und verschleißarm, so daß auch nur eine geringe Antriebsleistung erforderlich ist. Vorzugsweise wird der Rotationskolben 20 mit einer Drehzahl von 16 bis 230 l/min (Umdrehungen pro Minute) angetrieben. Pro Umdrehung wird dabei ein Volumen von etwa 0,25 l gefördert. Die konkrete Ausführungsform mit drei Teilpumpen und "fünfeckigem" Rotationskolben 20 ist dabei zudem auch deshalb besonders vorteilhaft, weil hierdurch - bei Zusammenschaltung aller Einlässe 8 einerseits und aller Auslässe 10 andererseits - ein sehr gleichmäßiger Förderstrom erreicht wird, weil sich die Pumpenzyklen der einzelnen Teilpumpen zeitlich voneinander unterscheiden bzw. überlappen. Zudem führt diese spezielle Ausführungsform auch zu einer "Verkürzung" der Transportwege (in Umfangsrichtung) innerhalb der erfindungsgemäßen Pumpe 1, d.h. das Medium wird nur noch über einen Teil des Umfangs, hier speziell weniger als 120° (Winkelabstand zwischen Ein- und Auslaß 8,19), von dem Kolben 20 gefördert. Im Vergleich zum Stand der Technik, wo eine Förderung über nahezu 360° erfolgte, "behandelt" daher die erfindungsgemäße Pumpe das Medium sehr viel "schonender".

Anhand der Figuren 12 bis 15 soll nun die Erfindung erläutert werden. Die zunächst in Fig.12 bis 14 veranschaulichte Rotationskolbenpumpe 1 ist speziell als "Dosierpumpe" insbesondere für körnige, pulverförmige Medien ausgebildet, d.h. für solche Stoffe, die aus einzelnen, mehr oder weniger großen Partikeln bestehen, und die daher nicht wie Flüssigkeiten "fließfähig", sondern mehr "rieselfähig" sind. Es handelt sich folglich um "Schüttgut". Wie insbesondere in Fig. 14 zu erkennen ist, besitzt die Rotationskolbenpumpe 1 in dieser Ausführung nur einen Einlaß 8 und auch nur einen Auslaß 10. Die Rotationskolbenpumpe 1 wird dabei im Betrieb - bezogen auf ihre Lage im Raum - so angeordnet,daß ihre Rotationsachse 34 im wesentlichen horizontal verläuft. Einlaß 8 und Auslaß 10 liegen einander diametral gegenüber und dabei zumindest annähernd auf der Vertikalen, wobei der Einlaß 8 als Gehäuseöffnung nach oben weist, während der Auslaß 10 vertikal nach unten geöffnet ist. Im Bereich des Einlasses 8 ist zweckmäßigerweise ein - hier allerdings nicht dargestellter - Einlauftrichter zur Aufnahme und Zuführung des jeweiligen Stoffes angeordnet, wobei der Stoff dann hauptsächlich schwerkraftbedingt nach unten in den Einlaß 8 rutscht (rieselt). Dem Einlaß 8 ist - in Rotationsrichtung des Rotationskolbens 20 gesehen (s. den Pfeil 70 in Fig. 14) - ein erster Trennschieber 26 vorgeordnet, und dem Auslaß 10 ist ein zweiter Trennschieber 26 nachgeordnet, so daß das über den Einlaß 8 in den Zylinderraum 4 gelangende Medium dann über die Arbeitskammern 24 zum Auslaß 10 transportiert (mitgenommen) wird, wo es dann wiederum im wesentlichen schwerkraftbedingt nach unten aus der Pumpe 1 herausfällt. Die beiden Trennschieber 26 entsprechen - insbesondere was ihren "Zwangsantrieb" über die Antriebseinrichtung 30 betrifft - den obigen Erläuterungen hierzu, so daß an dieser Stelle darauf verwiesen werden kann. Allerdings trennen hier die Trennschieber 26 keine "Teilpumpen", weil an sich nur eine einzige Pumpe (ein Einlaß und ein Auslaß) vorhanden ist.

Erfindungsgemäß ist nun eine Dosiereinrichtung 80 vorgesehen, die dazu dient, das pro Fördertakt in jeweils einer der Arbeitskammern 24 geförderte "Takt-Fördervolumen" zu variieren, wobei vorzugsweise eine Einstellung des jeweiligen Takt-Fördervolumens von Null bis zu einem dem Maximal-Volumen der jeweiligen Arbeitskammer 24 entsprechenden Maximalwert insbesondere stufenlos möglich ist.

Im Ausführungsbeispiel gemäß Fig. 12 bis 14 - siehe hierzu insbesondere Fig. 14 - ist die Dosiereinrichtung 80 zwischen dem Einlaß 8 und dem Auslaß 10 angeordnet, wozu der Einlaß 8 in Rotationsrichtung (Pfeil 70) des Kolbens 20 gesehen, d.h. auf seiner dem Trennschieber 26 in Rotationsrichtung gegenüberliegenden Seite, von einem die Dosiereinrichtung 80 bildenden Dosierschieber 82 begrenzt wird. Dieser Dosierschieber 82 ist an einem Halter 84 derart gehaltert, daß er - vorzugsweise über eine Schraubspindel 86 - in zum Rotationskolben 20 radialer Richtung relativ zu dem Halter 84 verstellbar ist (s. den Doppelpfeil 87), so daß zwischen dem Außenumfang 22 des Rotationskolbens 20 und dem diesem zugekehrten Ende des Dosierschiebers 82 ein Einlaßspalt 88 mit einer variablen, in radialer Richtung gemessenen lichten Weite gebildet ist. Der den Dosierschieber 82 tragende Halter 84 wird hierbei - analog zu den Trennschieber 26 - in radialer Richtung über die Antriebseinrichtung 30 (s. Fig. 13) hin und her angetrieben, was durch den entsprechenden Doppelpfeil 32 veranschaulicht ist. Hierzu ist der Halter 84 des Dosierschiebers 82 mit einem Nocken 89 verbunden, der in der bereits erwähnten Nockenbahn 36 geführt ist, so daß auch der Antrieb des Dosierschiebers 82 synchron zur Drehung des Rotationskolbens 20 erfolgt. Dies ist deshalb erforderlich, weil der Dosierschieber 82 bei Einstellung für ein reduziertes Fördervolumen ja bereichsweise radial in den Zylinderraum 4 hineinragt, wie es in Fig. 14 auch gut zu erkennen ist, wobei aber durch den Antrieb des Halters 84 gewährleistet ist, daß der Dosierschieber 82 radial nach außen ausweicht, wenn jeweils die Dichtbereiche des Rotationskolbens 20 den Bereich des Dosierschiebers 82 passieren.

Ebenfalls insbesondere in Fig. 14 ist gut zu erkennen, daß sich die im Anschluß an den Einlaß 8 bei Drehung des Rotationskolbens 20 bildende und im Volumen vergrößernde Arbeitskammer 24 nur über den von dem Dosierschieber 82 gebildeten Einlaßspalt 88 füllen kann, so daß der "Füllgrad", d.h. das jeweils in einer der Arbeitskammern 24 geförderte Takt-Fördervolumen, hierdurch variabel ist.

Diese beschriebene Ausgestaltung der Rotationskolbenpumpe 1 gemäß Fig. 12 bis 14 mit dem Dosierschieber 82 eignet sich vor allem für körnige und pulverförmige Medien, wie beispielsweise Getränke- und Suppenpulver, aber - zumindest bedingt - auch für dickflüssige bis pastöse Medien. Für dünnflüssigere Medien ist diese Ausführung gegebenenfalls dann verwendbar, wenn der Dosierschieber 82 eine in Rotationsrichtung des Kolbens 20 gesehen "längere" Dichtfläche aufweist, da hierdurch der Einlaßspalt 88 als "Drosselspalt" eine Erhöhung des Strömungswiderstandes für das Medium bewirken würde. In diesem Zusammenhang ist es dann aber besonders vorteilhaft, in die sich hinter dem Einlaß 8 und dem Dosierschieber 82 vergrößernde Arbeitskammer 24 auch ein bestimmtes Volumen Luft hineinzulassen, wobei dann das Volumenverhältnis Medium : Luft erfindungsgemäß variabel ist.

Wie sich nun aus Fig. 15 ergibt, ist hierzu ein einstellbares Lüftungsventil 90 vorgesehen, wobei darauf hinzuweisen ist, daß dieses Lüftungsventil 90 grundsätzlich auch ohne den Dosierschieber 82 eingesetzt werden kann, so daß dann das Lüftungsventil 90 selbst die Dosiereinrichtung 80 bildet. In der in Fig. 15 dargestellten, bevorzugten Ausführungsform sind allerdings der Dosierschieber 82 und das Lüftungsventil 90 miteinander kombiniert.

In Drehrichtung des Kolbens 20 unmittelbar hinter der den Einlaß 8 bildenden Gehäuseöffnung und - im Beispiel mit Dosierschieber 82 - hinter dem Dosierschieber 82 mündet in den Bereich der sich vergrößernden Arbeitskammer 24 ein Gehäusekanal 92 (in Fig. 15 gestrichelt eingezeichnet), der über das Lüftungsventil 90 mit der Außenluft verbunden ist. Das Lüftungsventil 90 ist nun derart ausgebildet, daß über dieses das durch den Gehäusekanal 92 angesaugte Luftvolumen vorzugsweise von Null bis zu einem bestimmten Maximalwert verändert werden kann.

Wie bereits angedeutet, wird über das Lüftungsventil 90 das Fördervolumen des Mediums dadurch dosiert, daß stets ein Teil Medium in Pfeilrichtung 94 und ein Teil Luft in Pfeilrichtung 96 einströmt und diese Teile so gefördert werden, wobei das "Mischungsverhältnis" über das Lüftungsventil 90 - und gegebenenfalls im Zusammenwirken mit dem Dosierschieber 82 - insbesondere stufenlos variabel ist.

Die Ausführungsform mit dem Dosierschieber 82 bietet zudem die vorteilhafte Möglichkeit, bei körnigen Medien, die aus einzelnen Teilchen, wie z.B. Samenkörnern, Tabletten oder dergleichen, bestehen, die Teilchen zu zählen, d.h. pro Fördertakt in jeder Arbeitskammer 24 eine ganz bestimmte, definierte Anzahl von Teilchen zum Auslaß 10 zu transportieren, so daß diese dann z.B. in Verpackungen in der jeweils erforderlichen Stückzahl verpackt werden können. Hierzu besitzt der Rotationskolben 20 in seinem Außenumfang 22 vorzugsweise (nicht dargestellte) Aufnahmevertiefungen für jeweils eines der Teilchen. Der Dosierschieber 82 wird dann auf einen Einlaßspalt 88 derart eingestellt, daß er nur alle überzähligen, d.h. die nicht in den Aufnahmevertiefungen sitzenden Teilchen abstreift und so nicht in die Arbeitskammer 24 gelangen läßt. Zum sicheren, gleichmäßigen "Füllen" aller Aufnahmevertiefungen des Rotationskolbens 20 kann es vorteilhaft sein, die erfindungsgemäße Rotationskolbenpumpe 1 im Betrieb in Vibration zu versetzen.

In einer in der Zeichnung nicht dargestellten Ausführungsform der Erfindung kann die Dosiereinrichtung 80 auch dadurch gebildet sein, daß die in Richtung der Rotationsachse 34 gesehene, axiale Länge der Arbeitskammern 24 und damit auch deren Volumen variabel ist. Hierzu bestehen dann der Rotationskolben, das Pumpengehäuse und die Trennschieber jeweils aus mindestens zwei teleskopartig ineinanderschiebbaren Teilen.

Die erfindungsgemäße Dosiereinrichtung 80 ermöglicht somit in allen erwähnten, möglichen Ausführungen eine genaue Dosierung des Takt-Fördervolumens. Über das spezifische Gewicht des jeweiligen Mediums kann dann aber auch durch diese Volumendosierung auf einfache Weise eine Gewichtsdosierung vorgenommen werden. Die Dosiereinrichtung 80, d.h. insbesondere der Dosierschieber 82 und/oder das Lüftungsventil 90, kann dabei mit einer - z.B. empirisch ermittelten - Skala (für Volumen und/oder Gewicht) ausgestattet sein, wodurch die Dosierung sehr einfach wird. Das aus dem Auslaß 10 herausfallende Medium kann somit taktweise als Verpackungseinheit weiterverarbeitet, beispielsweise unmittelbar in bestimmte Verpackungen abgefüllt werden. Dabei kann die Einstellung der Dosiereinrichtung 80 erfindungsgemäß auch automatisch über eine insbesondere elektronische Regeleinrichtung erfolgen, indem lediglich ein gewünschtes Gewicht bzw. Volumen als Sollwert eingegeben wird; die Regeleinrichtung veranlaßt dann automatisch eine entsprechende Einstellung der Dosiereinrichtung 80, wobei zudem auch durch einen Istwert-/Sollwert-Vergleich eine automatische Nachregelung erfolgen kann.

In Rahmen der Erfindung ist es möglich, mehrere (mindestens zwei) Rotationskolbenpumpen gleichachsig hintereinanderliegend gemeinsam anzutreiben, wobei dann vorteilhafterweise nur ein gemeinsamer Antrieb (nur eine Nockenbahn mit nach außen geführten Bewegungsübertragungsgliedern) für die vorhandenen Trennschieber und für den oder die bevorzugt vorhandenen Dosierschieber erforderlich ist. Des weiteren kann die den bzw. die Trennschieber antreibende Antriebseinrichtung grundsätzlich durch jede beliebige und geeignete Antriebsart realisiert sein, wie beispielsweise einen Zahnrad-/Exzenterantrieb oder einen Servo(motor)-Antrieb, wobei im letztgenannten Fall eine Synchronisierung mit der Drehung des Rotationskolbens über eine elektronische, speicherprogrammierbare Steuerung erfolgen kann.

## Patentansprüche

1. Rotationskolbenpumpe zum Fördern von fließ- oder rieselfähigen, insbesondere flüssigen, pastösen oder körnigen Medien, bestehend aus einem Pumpengehäuse (2) mit einem eine zylindrische Innenumfangsfläche (6) aufweisenden Zylinderraum (4), in den mindestens ein Einlaß (8) und mindestens ein Auslaß (10) münden, sowie aus einem innerhalb des Zylinderraumes (4) um eine zu diesem koaxiale Rotationsachse (34) rotationsantreibbar gelagerten Rotationskolben (20) mit einer Außenumfangsfläche (22), deren radialer Abstand zur Rotationsachse (34) sich über den Umfang derart ändert, daß der Rotationskolben (20) mit mindestens einem Bereich der Außenumfangsfläche (22) dichtend mit der Innenumfangsfläche (6) des Zylinderraumes (4) zusammenwirkt und bereichsweise von der Innenumfangsfläche (6) um einen zur Rotationsachse (34) radialen Hubabstand beabstandet ist, so daß bei Rotation des Rotationskolbens (20) jeweils im Bereich des Einlasses (8) zum Ansaugen des zu fördernden Mediums eine sich im Volumen vergrößernde Arbeitskammer (24) gebildet wird, die sich dann nach fortgesetzter Rotation im Bereich des Auslasses (10) zum Verdrängen des Mediums im Volumen wieder verkleinert, wobei die jeweilige Arbeitskammer (24) zumindest während ihrer Volumenvergrößerung bzw. -verkleinerung von mindestens einem in Rotationsrichtung gesehen vor dem Einlaß (8) bzw. hinter dem Auslaß (10) angeordneten Trennschieber (26) begrenzt wird, der in dem Pumpengehäuse (2) bei Rotation des Rotationskolbens (20) in im wesentlichen radialer Richtung zur Rotationsachse (34) derart hin- und herverschoben wird, daß er mit seiner dem Rotationskolben (20) zugekehrten Oberfläche (28) stets dichtend mit der Außenumfangsfläche (22) des Rotationskolbens (20) zusammenwirkt, wobei die Verschiebung des Trennschiebers (26) zwangsweise mittels einer mit dem Rotationskolben (20) synchronisierten Antriebseinrichtung (30) erfolgt,
**dadurch gekennzeichnet**, daß eine Dosiereinrichtung (80) zum Variieren des in jeweils einer der Arbeitskammern (24) geförderten Takt-Fördervolumens des jeweiligen Mediums vorgesehen ist.

2. Rotationskolbenpumpe nach Anspruch 1,
**dadurch gekennzeichnet**, daß mit der Dosiereinrichtung (80) eine Volumenänderung von Null bis zu einem dem jeweiligen Volumen der Arbeitskammer (24) entsprechenden Maximalwert insbesondere stufenlos durchführbar ist.

3. Rotationskolbenpumpe nach Anspruch 1 oder 2,
**dadurch gekennzeichnet**, daß die Dosiereinrichtung (80) einen radial angeordneten Dosierschieber (82) aufweist, der - in Rotationsrichtung (70) gesehen - unmittelbar hinter dem Einlaß (8) angeordnet und derart an einem Halter (84) relativ zu diesem in radialer Richtung verstellbar gehaltert ist, daß zwischen dem Außenumfang (22) des Rotationskolbens (20) und dem Dosierschieber (82) ein variabler Einlaßspalt (88) für das Medium gebildet ist, wobei der Halter (84) zusammen mit dem Dosierschieber (82) über die Antriebseinrichtung (30) synchron zur Drehung des Rotationskolbens (20) zwangsweise in radialer Richtung hin und her angetrieben wird.

4. Rotationskolbenpumpe nach einem der Ansprüche 1 bis 3,
**dadurch gekennzeichnet**, daß die Dosiereinrichtung (80) ein einstellbares Lüftungsventil (90) aufweist, über das Außenluft mit einem variablen Volumen in die sich hinter dem Einlaß (8) in ihrem Volumen vergrößernde Arbeitskammer (24) angesaugt wird, so daß eine Dosierung des Mediums durch Variation des Volumenverhältnisses zwischen dem Medium und der angesaugten Luft erfolgt.

5. Rotationskolbenpumpe nach einem der Ansprüche 1 bis 4,
**dadurch gekennzeichnet**, daß der Rotationskolben (20) in seinem Außenumfang (22) Aufnahmevertiefungen für jeweils ein Teilchen des aus einer Vielzahl gleichartiger Teilchen bestehenden Mediums derart aufweist, daß in der Arbeitskammer (24) jeweils nur eine definierte Anzahl von Teilchen entsprechend der innerhalb des Bereichs der Arbeitskammer (24) vorhandenen Aufnahmevertiefungen gefördert wird, wobei überzählige Teilchen durch den Dosierschieber (82) zurückgehalten werden.

6. Rotationskolbenpumpe nach einem der Ansprüche 1 bis 5,
**dadurch gekennzeichnet**, daß der Trennschieber (26) stets über einen definierten Dichtspalt von der Außenumfangsfläche (22) des Rotationskolbens (20) beabstandet ist.

7. Rotationskolbenpumpe nach einem der Ansprüche 1 bis 6,
**dadurch gekennzeichnet**, daß die Antriebseinrichtung (30) als Nockenantrieb ausgebildet ist und vorzugsweise mindestens eine synchron und koaxial mit dem Rotationskolben (20) rotierende, als in Richtung der Rotationsachse (34) offene Nut ausgebildete Nockenbahn (36) aufweist, in der jeweils ein mit dem Trennschieber (26) über ein Bewegungsübertragungsglied (38) verbundener Nocken (40) geführt ist.

8. Rotationskolbenpumpe nach einem der Ansprüche 1 bis 7,
**dadurch gekennzeichnet**, daß die Antriebseinrichtung (30) in einer separaten, von dem Zylinderraum (4) über eine Trennwand (44) getrennten Gehäusekammer (46) angeordnet ist, wobei vorzugsweise in der separaten Gehäusekammer (46) eine die Nockenbahn (36) aufweisende, insbesondere unmittelbar mit einer Antriebswelle (18) des Rotationskolbens (20) verbundene Kurvenscheibe (54) angeordnet ist, wobei das den in die Nockenbahn (36) eingreifenden Nocken (40) mit dem Trennschieber (26) verbindende Bewegungsübertragungsglied (38) aus einem mit dem Nocken (40) verbundenen und aus dem Pumpengehäuse (2) nach außen geführten Führungsstößel (56), einem mit dem Trennschieber (26) verbundenen und abgedichtet aus dem Pumpengehäuse (2) nach außen geführten Steuerstößel (60) sowie einem den Führungsstößel (56) mit dem Steuerstößel (60) verbindenden Verbindungsteil (62) besteht.

9. Rotationskolbenpumpe nach einem der Ansprüche 1 bis 7,
**dadurch gekennzeichnet**, daß die Antriebseinrichtung (30) zusammen mit dem Rotationskolben (20) in dem Zylinderraum (4) angeordnet ist, wobei vorzugsweise der Rotationskolben (20) in seinen beiden Stirnflächen jeweils eine Nockenbahn (36) aufweist und für den/jeden Trennschieber (26) zwei Nocken (40) vorgesehen sind, die in jeweils einer der beiden Nockenbahnen (36) geführt sind, sowie das Bewegungsübertragungsglied (38) aus zwei Führungsschiebern (66) besteht, die auf den gegenüberliegenden Stirnseiten des Rotationskolbens (20) jeweils einen der Nocken (40) mit einer Stirnseite des Trennschiebers (26) verbinden.

10. Rotationskolbenpumpe nach einem der Ansprüche 1 bis 9,
**dadurch gekennzeichnet**, daß innerhalb des Pumpengehäuses (2) mehrere, insbesondere drei, gleichmäßig über den Umfang des Zylinderraumes (4) verteilt angeordnete Teilpumpen (12, 14, 16) jeweils mit einem Einlaß (8) und einem Auslaß (10) gebildet sind, wobei vorzugsweise jeweils ein Einlaß (8) einer der Teilpumpen (12, 14, 16) einem Auslaß (10) der entgegen der Rotationsrichtung benachbarten Teilpumpe (16, 12, 14) mit geringem Abstand benachbart ist und jeweils zwischen dem Einlaß (8) der einen Teilpumpe und dem Auslaß (10) der anderen Teilpumpen einer der Trennschieber (26) angeordnet ist.

11. Rotationskolbenpumpe nach einem der Ansprüche 1 bis 10,
**dadurch gekennzeichnet**, daß die Ein- und Auslässe (8, 10) derart angeordnet sind sowie der Rotationskolben (20) bezüglich der dichtend mit der Innenumfangsfläche (6) des Zylinderraumes (4) zusammenwirkenden Bereiche seiner Außenumfangsfläche (22) derart ausgebildet ist, daß in allen Stellungen des Rotationskolbens (20) der Einlaß (8) von dem zugehörigen Auslaß (10) getrennt ist.

12. Rotationskolbenpumpe nach einem der Ansprüche 1 bis 11,
**dadurch gekennzeichnet**, daß der Rotationskolben (20) einen im wesentlichen regelmäßig polygonalen, insbesondere regelmäßig fünfeckigen Querschnitt aufweist.

13. Rotationskolbenpumpe nach Anspruch 12,
**dadurch gekennzeichnet**, daß der Rotationskolben (20) im Bereich der Polygon-Ecken - in Umfangsrichtung gesehen - konvex gewölbt abgerundet ausgebildet ist und in diesen Bereichen dichtend mit der Innenumfangsfläche (6) des Zylinderraumes (4) zusammenwirkt, wobei der Rotationskolben (20) im Bereich der Polygon-Seiten - in Umfangsrichtung gesehen - vorzugsweise konkav gewölbt ausgebildet ist.

14. Rotationskolbenpumpe nach einem der Ansprüche 1 bis 13,
**dadurch gekennzeichnet**, daß die dem Rotationskolben (20) zugekehrte Oberfläche (28) des/jedes Trennschiebers (26) - in Rotationsrichtung gesehen - konvex gewölbt ausgebildet ist.

15. Rotationskolbenpumpe nach einem der Ansprüche 1 bis 14,
**dadurch gekennzeichnet**, daß der Rotationskolben (20) in dem/den dichtend mit der Innenumfangsfläche (6) des Zylinderraumes (4) zusammenwirkenden Bereich/en jeweils ein sich in axialer Richtung erstreckendes, leistenartiges, dichtend auf der Innenumfangsfläche (6) aufliegendes Radialdichtungselement aufweist.

## Claims

1. Rotary piston pump for delivering flowable or pourable media, in particular liquid, pasty or granular media, comprising a pump housing (2) with a cylinder space (4) which has a cylindrical inner circumferential surface (6) and into which there open at least one inlet (8) and at least one outlet (10), and also a rotary piston (20) which is mounted inside the cylinder space (4) so as to be rotationally drivable about an axis of rotation (34) coaxial with the said cylinder space and has an outer circumferential surface (22), the radial distance from the axis of rotation (34) of which varies over the circumference in such a way that the rotary piston (20) cooperates, by at least one region of the outer circumferential surface (22), sealingly with the inner circumferential surface (6) of the cylinder space (4) and in certain regions is spaced from the inner circumferential surface (6) by a stroke distance radial to the axis of rotation (34), so that on rotation of the rotary piston (20) a working chamber (24), increasing in volume, is formed in each case in the region of the inlet (8) in order to draw in the medium to be delivered, which working chamber then decreases again in volume, after continued rotation, in the region of the outlet (10) in order to force out the medium, the respective working chamber (24) being bounded, at least during its volume increase and decrease, by at least one separating slide (26) which, seen in the direction of rotation, is arranged before the inlet (8) and after the outlet (10) and on rotation of the rotary piston (20) is displaced to and fro in the pump housing (2) in the substantially radial direction with respect to the axis of rotation (34) in such a way that it always cooperates, by its surface (28) facing the rotary piston (20), sealingly with the outer circumferential surface (22) of the rotary piston (20), the displacement of the separating slide (26) being effected in constrained fashion by means of a drive device (30) synchronised with the rotary piston (20), characterised in that a metering device (80) is provided for varying the cycle delivery volume, delivered in in each case one of the working chambers (24), of the particular medium.

2. Rotary piston pump according to Claim 1, characterised in that it is possible to carry out, in particular in an infinitely variable manner, with the metering device (80), a change in volume from zero up to a maximum value corresponding to the particular volume of the working chamber (24).

3. Rotary piston pump according to Claim 1 or 2, characterised in that the metering device (80) has a radially arranged metering slide (82) which - seen in the direction of rotation (70) - is arranged immediately after the inlet (8) and is fastened to a holder (84) so as to be adjustable relative thereto in the radial direction in such a way that a variable inlet gap (88) for the medium is formed between the outer circumference (22) of the rotary piston (20) and the metering slide (82), the holder (84) being driven in constrained fashion to and fro in the radial direction, together with the metering slide (82), synchronously with the rotation of the rotary piston (20) via the drive device (30).

4. Rotary piston pump according to one of claims 1 to 3, characterised in that the metering device (80) has an adjustable ventilating valve (90), via which the outside air is drawn with a variable volume into the working chamber (24) increasing in its volume after the inlet (8), so that a metering of the medium is effected by variation of the volume ratio of the medium to the drawn-in air.

5. Rotary piston pump according to one of claims 1 to 4, characterised in that the rotary piston (20) has in its outer circumference (22) receiving depressions for in each case one particle of the medium consisting of a multiplicity of particles of the same kind, such that, in the working chamber (24), in each case only a defined number of particles corresponding to the receiving depressions present within the region of the working chamber (24) are delivered, excess particles being retained by the metering slide (82).

6. Rotary piston pump according to one of Claims 1 to 5, characterised in that the separating slide (26) is always spaced by a defined sealing gap from the outer circumferential surface (22) of the rotary piston (20).

7. Rotary piston pump according to one of Claims 1 to 6, characterised in that the drive device (30) is designed as a cam drive and preferably has at least one cam path (36) which rotates synchronously and coaxially with the rotary piston (20) and is designed as a groove open in the direction of the axis of rotation (34) and in which there is guided in each case one cam (40) connected to the separating slide (26) via a movement-transmission link (38).

8. Rotary piston pump according to one of Claims 1 to 7, characterised in that the drive device (30) is arranged in a separate housing chamber (46) separated from the cylinder space (4) via a separating wall (44), a cam disc (54) which contains the cam path (36) and is connected, in particular directly, to a drive shaft (18) of the rotary piston (20) being preferably arranged in the separate housing chamber (46), the movement-transmission link (38), which connects the cam (40) engaging in the cam path (36) to the separating slide (26), comprising a guide tappet (56) connected to the cam (40) and guided out of the pump housing (2) to the outside, a control tappet (60) connected to the separating slide (26) and guided in a sealed-off manner out of the pump housing (2) to the outside, and also a connecting part (62) connecting the guide tappet (56) to the control tappet (60).

9. Rotary piston pump according to one of Claims 1 to 7, characterised in that the drive device (30) is arranged, together with the rotary piston (20), in the cylinder space (4), the rotary piston (20) preferably having in its two end faces in each case one cam path (36) and two cams (40) guided in in each case one of the two cam paths (36) being provided for the/each separating slide (26), and also the movement-transmission link (38) comprising two guide slides (66) which at the opposite ends of the rotary piston (20) connect in each case one of the cams (40) to one end of the separating slide (26).

10. Rotary piston pump according to one of claims 1 to 9, characterised in that a plurality of partial pumps, in particular three partial pumps (12, 14, 16), arranged so as to be distributed uniformly over the circumference of the cylinder space (4), in each case with one inlet (8) and one outlet (10), are formed inside the pump housing (2), in each case one inlet (8) of one of the partial pumps (12, 14, 16) preferably being adjacent, with a small interval, to one outlet (10) of the partial pump (16, 12, 14) adjacent in the direction counter to the direction of rotation and one of the separating slides (26) being arranged in each case between the inlet (8) of the one partial pump and the outlet (10) of the other partial pumps.

11. Rotary piston pump according to one of Claims 1 to 10, characterised in that the inlets and outlets (8, 10) are so arranged, and also the rotary piston (20) is so designed with respect to the regions of its outer circumferential surface (22) which cooperate sealingly with the inner circumferential surface (6) of the cylinder space (4), that the inlet (8) is separated from the associated outlet (10) in all positions of the rotary piston (20).

12. Rotary piston pump according to one of claims 1 to 11, characterised in that the rotary piston (20) has a substantially regular-polygonal, in particular regular-pentagonal, cross-section.

13. Rotary piston pump according to Claim 12, characterised in that the rotary piston (20) is designed in the region of the polygon corners - seen in the circumferential direction - so as to be rounded in a convexly curved manner and cooperates sealingly with the inner circumferential surface (6) of the cylinder space (4) in these regions, the rotary piston (20) being designed in the region of the polygon sides - seen in the circumferential direction - preferably so as to be concavely curved.

14. Rotary piston pump according to one of Claims 1 to 13, characterised in that the surface (28), facing the rotary piston (20), of the/each separating slide (26) is designed - seen in the direction of rotation - so as to be convexly curved.

15. Rotary piston pump according to one of Claims 1 to 14, characterised in that the rotary piston (20) has, in the region(s) cooperating sealingly with inner circumferential surface (6) of the cylinder space (4), in each case one strip-like radial sealing element which extends in the axial direction and lies sealingly on the inner circumferential surface (6).

## Revendications

1. Pompe à piston rotatif pour la circulation d'agents coulants ou ruisselants, en particulier liquides, pâteux ou granuleux, comprenant un boîtier (2) avec une chambre cylindrique (4) à surface périphérique intérieure cylindrique (6) dans laquelle débouchent au moins une entrée (8) et au moins une sortie (10), ladite pompe comprenant également un piston rotatif (20) pouvant être entraîné en rotation dans la chambre cylindrique (4) autour d'un axe de rotation (34) coaxial à cette demière, la distance radiale par rapport à l'axe de rotation (34) de la surface périphérique extérieur (22) dudit piston variant de manière à ce qu'au moins une région de la surface périphérique extérieure (22) du piston rotatif (20) coopère de manière étanche avec la surface périphérique intérieure (6) de la chambre cylindrique (4), et que certaines régions du piston rotatif soient séparées de la surface périphérique intérieure (6) d'une distance de course, radiale par rapport à l'axe de rotation (34), de manière à ce qu'il se forme, lors de la rotation du piston rotatif (20), dans la région de l'entrée (8) une chambre de travail (24) dont le volume peut augmenter, pour l'aspiration de l'agent à faire circuler, chambre dont le volume diminue ensuite,au cours de la rotation,dans la région de la sortie (10) pour évacuer l'agent, la chambre de travail (24) étant délimitée, au moins pendant son augmentation ou diminution de volume, par au moins un coulisseau de séparation (26) disposé en amont de l'entrée (8) ou en aval de la sortie (10) dans la direction de rotation, ce coulisseau étant déplacé en va et vient dans le boîtier de pompe (2) lorsque le piston rotatif (20) tourne, sensiblement dans la direction radiale par rapport à l'axe de rotation (34), de manière à ce que sa surface (28) en regard du piston rotatif (20) coopère toujours de manière étanche avec la surface périphérique extérieure (22) du piston rotatif (20), le déplacement du coulisseau de séparation (26) étant effectué de force au moyen d'un dispositif d'entraînement (30) synchronisé avec le piston rotatif (20),
caractérisé en ce qu'un dispositif de dosage (80) est prévu pour faire varier le volume véhiculé cycliquement dans l'une des chambres de travail (24) respectives.

2. Pompe à piston rotatif selon la revendication 1,
caractérisée en ce que, grâce au dispositif de dosage (80), il est possible d'effectuer, en particulier sans paliers, une modification du volume de zéro à une valeur maximum correspondant au volume respectif de la chambre de travail (24).

3. Pompe à piston rotatif selon la revendication 1 ou 2,
caractérisée en ce que le dispositif de dosage (80) comprend un coulisseau de dosage (82) disposé radialement qui, vu dans la direction de rotation (70), est disposé immédiatement derrière l'entrée (8) et maintenu sur un support (84), de manière à pouvoir être ajusté dans la direction radiale par rapport à ce dernier, en ce que, entre la périphérie extérieure (22) du piston rotatif (20) et le coulisseau de dosage (82), il est formée une fente variable (88) pour l'admission de l'agent, le support (84) et le coulisseau de dosage (82) étant entraînés de force en va et vient par le dispositif (30) dans la direction radiale, en synchronisme avec la rotation du piston rotatif (20).

4. Pompe à piston rotatif selon l'une des revendications 1 à 3,
caractérisée en ce que le dispositif de dosage (80) comporte une vanne d'aération réglable (90) par laquelle on peut aspirer un volume variable d'air frais dans la chambre de travail (84) dont le volume s'agrandit en aval de l'entrée (8), le dosage de l'agent étant ainsi effectué par une variation du rapport entre le volume d'agent et le volume d'air aspiré.

5. Pompe à piston rotatif selon l'une des revendications 1 à 4,
caractérisée en ce que le piston rotatif (20) présente sur sa périphérie extérieure (22) des évidements d'accueil d'une particule respective de l'agent, composé d'une pluralité de particules identiques, de manière à ce, dans la chambre de travail (24) soit seulement véhiculé un nombre déterminé de particules correspondant aux évidements d'accueil présents dans la région de la chambre de travail (24), les particules en surnombre étant retenues par le coulisseau de dosage (82).

6. Pompe à piston rotatif selon l'une des revendications 1 à 5,
caractérisée en ce que le coulisseau de sépration (26) est toujours séparé de la surface périphérique extérieure (22) du piston rotatif (20) par une fente étanche déterminée.

7. Pompe à piston rotatif selon l'une des revendications 1 à 6,
caractérisée en ce que le dispositif d'entraînement (30) a la forme d'un entraînement à cames et comprend de préférence au moins une piste à cames (36) toumant en synchronisme et coaxialement avec le piston rotatif (20) et ayant la forme d'une rainure ouverte dans la direction de l'axe de rotation (34), dans laquelle est guidée une came (40), reliée au coulisseau de séparation (26) par un organe de transmission du mouvement (38).

8. Pompe à piston rotatif selon l'une des revendications 1 à 7,
caractérisée en ce que le dispositif d'entraînement (30) est disposé dans une chambre de boîtier distincte (46), séparée de la chambre cylindrique (4) par une cloison (44), un disque à came (54) présentant la piste à came (36), relié en particulier directement à l'arbre d'entraînement (18) du piston rotatif (20), étant de préférence disposé dans la chambre de boîtier distincte (46), l'organe de transmission du mouvement (38) qui relie la came (40) coopérant avec la piste (36) au coulisseau de séparation (26), étant formé par un poussoir de guidage (56) relié à la came (40) et sortant du boîtier de pompe (22), par un poussoir de commande (60) relié au coulisseau de séparation (26) et sortant avec étanchéité du boîtier de pompe (2), ainsi que par un élément de liaison (62) reliant le poussoir de guidage (56) au poussoir de commande (60).

9. Pompe à piston rotatif selon l'une des revendications 1 à 7,
caractérisée en ce que le dispositif d'entraînement (30) est disposé avec le piston rotatif (20) dans la chambre cylindrique (4), le piston rotatif (20) présentant de préférence sur ses deux surfaces frontales respectivement une piste à came (36), et en ce que pour le/chaque coulisseau de séparation (26), deux cames (40) sont prévues, guidées respectivement dans l'une des deux pistes (36), l'organe de transmission du mouvement (38) étant formé par deux coulisseaux de guidage (66) reliant sur les faces frontales en regard du piston rotatif (20) respectivement l'une des cames (40) à une face frontale du coulisseau de séparation (26).

10. Pompe à piston rotatif selon l'une des revendications 1 à 9,
caractérisée en ce que, à l'intérieur du boîtier de pompe (2), plusieurs, en particulier trois, pompes partielles (12, 14, 16) disposées à intervalles égaux sur la périphérie de la chambre cylindrique (4), sont respectivement pourvues d'une entrée (8) et d'une sortie (10), une entrée (8) respectivement de l'une des pompes partielles (12, 14, 16) étant disposée à faible distance d'une sortie (10) de la pompe partielle (16, 12, 14) voisine dans la direction contraire au sens de rotation, l'un des coulisseaux de séparation (26) étant respectivement disposé entre l'entrée (8) de l'une des pompes partielles et la sortie (10) des autres pompes partielles.

11. Pompe à piston rotatif selon l'une des revendications 1 à 10,
caractérisée en ce que les entrées et sorties (8, 10) sont disposées de telle manière , et que les régions de la surface périphérique extérieure (22) du piston rotatif (20) qui coopèrent de manière étanche avec la surface périphérique intérieure (6) de la chambre cylindrique (4) sont formées de telle manière que dans toutes les positions du piston rotatif (20), l'entrée (8) soit séparée de la sortie (10) qui lui est associée.

12. Pompe à piston rotatif selon l'une des revendications 1 à 11,
caractérisée en ce que le piston rotatif (20) présente une section transversale sensiblement régulièrement polygonale, en particulier régulièrement pentagonale.

13. Pompe à piston rotatif selon la revendication 12,
caractérisée en ce que, vues dans la direction périphérique, les régions des angles du polygone du piston rotatif (20) sont arrondies avec une courbure convexe, et que le piston rotatif coopère dans ces régions de manière étanche avec la surface périphérique intérieure (6) de la chambre cylindrique (4), le piston rotatif (20) présentant, dans la région des faces du polygone de préférence une courbure concave vue dans la direction périphérique.

14. Pompe à piston rotatif selon l'une des revendications 1 à 13,
caractérisée en ce que la surface (28) en regard du piston rotatif (20) du/de chaque coulisseau de séparation (26) présente une courbure convexe, vue dans la direction de rotation.

15. Pompe à piston rotatif selon l'une des revendications 1 à 14,
caractérisée en ce que le piston rotatif (20) présente, dans la/les région(s) coopérant de manière étanche avec la surface périphérique intérieure (6) de la chambre cylindrique (4) respectivement un élément d'étanchéité radiale en forme de barrette, s'étendant dans la direction axiale et appliqué de manière étanche sur la surface périphérique intérieure (6).
